# FASCICULE DE BREVET EUROPEEN

(11) **EP 2 192 959 B1**
(45) Date de publication et mention de la délivrance du brevet: **20.07.2011**
(21) Numéro de dépôt: 07848287.4
(22) Date de dépôt: 26.09.2007
(51) Int. Cl.: A62B 1/14, A62B 35/04

(54) **DISPOSITIF ANTICHUTE SUIVEUR**
MITLAUFENDE AUFFANGVORRICHTUNG
FOLLOW-UP FALL PREVENTION DEVICE

(43) Date de publication de la demande: 09.06.2010
(73) Titulaire: Eurl Miceli Design, 13012 Marseille (FR)
(72) Inventeur: MICELI, Olivier, F-13012 Marseille (FR)
(86) Numéro de dépôt international: PCT/FR2007/001573
(87) Numéro de publication internationale: WO 2009/040481

(56) Documents cités:
- DE-A1-102004 019 714
- FR-A- 2 880 283
- FR-A- 2 898 813
- US-A- 3 335 469

## Description

La présente invention concerne un dispositif antichute suiveur utilisé avec une corde de sécurité destiné à sécuriser le travailleur en hauteur, grimpeur, et autres, comportant :
- un corps équipé d'un système de blocage occupant soit une position active de blocage de la corde lors de la circulation rapide de ladite corde dans le dispositif engendrée par exemple par une chute, soit une position inactive autorisant la circulation contrôlée de la corde dans le dispositif correspondant à la progression d'une personne dans le sens de la montée, ou dans le sens opposé lors d'une descente contrôlée
- des moyens d'attaches pour la liaison du corps du dispositif à un baudrier d'assurance.

Un tel dispositif est par exemple connu des brevets FR2842113, FR 2 880 283, US4923037 et DE102004019714A1. Les systèmes de blocage des dispositifs antichute connus présentent de multiples inconvénients :
- ils ont une fiabilité défaillante lors d'une descente contrôlée lorsque la corde est inclinée. Leurs systèmes de blocage est généralement une came pouvant présenter un risque s'il y a une mauvaise manipulation de l'appareil
- ils n'ont généralement pas de moyen permettant uniquement la remontée le long de la corde.
- ils n'ont généralement pas de moyen permettant de descendre suspendu à la corde après une chute
- ils détériorent très rapidement les cordes
- ils sont généralement lourds et encombrants
- ils ne permettent généralement pas de sécuriser une autre personne

L'objet de cette invention a pour but de supprimer tous ces inconvénients.

Le dispositif selon cette invention est muni d'un système de blocage comportant :
- d'un coté de la corde au moins une surface d'appui de la corde
- de l'autre coté de la corde au moins une cavité contenant en partie basse au moins une masselotte libre et formant en partie haute au moins une surface d'appui inclinée vers la corde, la masselotte libre étant apte lors d'une circulation rapide de la corde à se déplacer vers la surface d'appui inclinée jusqu'au blocage de la corde entre ladite masselotte libre et la surface d'appui de la corde. Le dispositif se caractérise en ce que le système de blocage est muni d'un organe de pression permettant, lors d'une circulation contrôlée de la corde, à la masselotte libre d'être toujours en contact avec la corde et de rester dans ladite partie basse de la cavité sans toucher la surface d'appui inclinée, quelque soit l'inclinaison de la corde et quelque soit la position du dispositif. Une autre caractéristique est que l'organe de pression appuie sur un axe permettant la rotation de la masselotte libre sur elle-même et que ce dit axe est libre en rotation par rapport à la masselotte libre cette dernière étant une couronne. Dans d'autre mode de réalisation la masselotte libre peut comporter une masse décentrée, le système de blocage peut comporter un train de roulement situé entre ladite masselotte libre et la surface d'appui inclinée, ladite masselotte comportant au moins une surface apte à recevoir le dit train de roulement. Ladite masselotte libre a un état de surface lisse pour ne pas détériorer la corde. De plus l'adhérence de la corde sur la masselotte libre est plus importante que l'adhérence des autres zones de contact sur ladite masselotte libre. Une autre caractéristique est que le système de blocage est muni d'un levier permettant de débloquer ladite masselotte libre lorsque la masselotte libre est en position bloquée contre la corde et même lorsque cette dernière est sous charge ce qui autorise la circulation freinée de la dite corde lors de la descente de l'utilisateur par exemple. Le dispositif est encore caractérisé en ce que le système de blocage est muni d'un organe de poussée activé manuellement permettant à la masselotte libre d'être en contact avec la corde et avec la surface d'appui inclinée, ce qui permet uniquement la circulation de la corde dans un sens et le blocage dans l'autre sens.

Le résultat de cette invention est un dispositif de sécurité, antichute suiveur, bloqueur et descendeur. Ce nouveau dispositif offre donc des possibilités de remontée sur corde fixe, de montée et descente contrôlée le long de la corde fixe, d'une fonction descendeur lorsque l'utilisateur est suspendu au dispositif après une chute ou lors d'une descente en rappel et il s'utilise aussi pour sécuriser une autre personne, le dispositif est alors attaché à une personne au sol qui réalise l'assurage en accompagnant la circulation dans le dispositif de la corde mobile reliée à l'autre personne, permettant ainsi la progression du grimpeur ou travailleur en toute sécurité.

La description qui va suivre est faite à titre d'exemple indicatif et non limitatif en regard des dessins annexés sur lequel :
- la figure 1 est une vue en perspective du dispositif installé sur une corde (1) de sécurité
- la figure 2 est une vue en perspective montrant l'autre côté du dispositif
- la figure 3 est une vue en coupe représentant le dispositif en mode « antichute suiveur »
- la figure 4 est une vue en coupe représentant le dispositif en mode « bloqueur »
- la figure 5 est une vue en coupe représentant le dispositif en mode « descendeur ».
- la figure 6 est une vue en coupe représentant un autre mode de réalisation de l'organe de pression (8).

Les figures 1 et 2 montrent un exemple de réalisation du dispositif selon l'invention, il est représenté en perspective en position d'utilisation installé sur une corde (1) de sécurité, et un mousqueton d'attache (12) relie généralement le dispositif au baudrier de l'utilisateur, ce dernier n'étant pas représenté.

Le dispositif selon cette invention peut s'utiliser pour sécuriser une autre personne avec une corde de sécurité mobile, le dispositif sera fixé à la personne au sol et installé sur une corde (1) mobile reliant le grimpeur, donc lors d'un assurage en « moulinette », la corde de sécurité mobile coulisse généralement dans un anneau fixé en haut de la paroi, ou lorsque un grimpeur monte « en tête », alors il relie la corde de sécurité mobile à des anneaux fixés dans la paroi par l'intermédiaire de mousquetons, au fur et à mesure de sa progression.

Le dispositif peut aussi s'utiliser comme antichute suiveur, le dispositif est alors attaché à l'utilisateur et installé sur une corde de sécurité fixe attachée en haut de la paroi, le dispositif auto assure donc l'utilisateur se déplaçant le long de cette dite corde de sécurité fixe.

Pour simplifier le brevet, le fonctionnement du dispositif sera expliqué dans les figures 3, 4, 5 lorsque le dispositif est utilisé comme antichute installé sur une corde (1) fixe, car le fonctionnement du dispositif est similaire lorsqu'il est utilisé pour sécuriser une autre personne.

Lors de l'utilisation comme antichute suiveur en montée ou en descente contrôlée, le dispositif suit le déplacement de l'utilisateur sans engendrer de blocage, le dispositif est libre de circuler le long de la corde (1) quelque soit son inclinaison en montée ou en descente.

Sur la figure 1, on voit le corps (2) du dispositif, la pièce (17) solidaire du corps (2), le couvercle (13) rotatif autour de l'axe (14). En pointillé le couvercle (13) est en position « ouvert » et permet donc l'introduction de la corde (1) à l'intérieur du dispositif. Le couvercle (13) se verrouille après la rotation autour de l'axe (14) par l'axe escamotable (15) dans le trou (16) du couvercle (13). Ce système de fermeture du corps (2) est un exemple et ne sera pas défini dans les figures suivantes.

Sur la figure 2, on voit en bas du corps (2) du dispositif un levier (18) solidaire de l'organe de poussée (9) situé à l'intérieur et l'ensemble étant articulé par l'axe (20). Le levier (18) permet d'activer manuellement l'organe de poussée (9) en le libérant du cran escamotable (19). Lorsque le levier (18) est retenu sous le cran escamotable (19), le dispositif est en mode « antichute suiveur », il autorise une circulation contrôlée de la corde (1) donc un déplacement de l'utilisateur en montée et en descente contrôlée sans engendrer de blocage. Par contre, lorsque le levier (18) est libéré du cran escamotable (19), comme représenté en pointillé sur la figure 2, le dispositif est en mode « bloqueur », il autorise donc uniquement la circulation de la corde (1) dans un sens correspondant à un déplacement de l'utilisateur en montée et occasionnera un blocage de la corde (1) dans le sens opposé lors de la descente par exemple. Ce levier (18) permet à l'utilisateur lors de l'escalade d'une falaise par exemple avec le dispositif en mode « antichute suiveur », de passer en mode « bloqueur » afin d'être tenu par la corde (1) pour franchir un passage trop difficile, par exemple, puis revenir en mode « antichute suiveur » pour continuer sa progression en montée ou en descente.

Sur les figures 1 et 2, on voit le levier (10) de déblocage replié a l'intérieur du corps (2).

L'ensemble des pièces qui constituent le dispositif sont de préférence réalisées en métal, de type aluminium embouti ou injecté.

Suivant d'autres modes de réalisation, certains organes essentiels du dispositif pourraient être en acier, puis un surmoulage de plastique résistant de ces dits organes essentiels formerait le corps du dispositif.

La figure 3 montre le fonctionnement du dispositif lorsqu'il est en mode « antichute suiveur » (le levier (18) est donc retenu sous le cran escamotable (19) représenté sur la figure 2). On voit les parties nécessaires au fonctionnement du dispositif :
- d'un coté de la corde (1) une surface d'appui (4) de la corde (1)
- de l'autre coté de la corde (1) à l'opposé de la surface d'appui (4) une cavité (5) contenant en partie basse une masselotte libre (7) et formant en partie haute une surface d'appui inclinée (6) vers la corde (1).

L'organe de pression (8) est articulé en rotation autour de l'axe (22) et applique une pression sur la masselotte libre (7) par l'effet d'un ressort de traction (24). Ce dit ressort de traction (24) compense largement le poids de la masselotte libre (7).

De part son sens de pression 1' organe de pression (8) permet donc à la masselotte libre (7) d'être toujours en contact avec la corde (1) et de rester dans ladite partie basse de la cavité (5) sans toucher la surface d'appui inclinée (6), quelque soit l'inclinaison de la corde (1) et quelque soit la position du dispositif.

Lors du déplacement dans le sens de la montée de l'utilisateur, la masselotte libre (7) roule sur la corde (1) et tourne sur elle-même sur la surface d'appui basse (21) de la cavité (5), la corde (1) entraîne la masselotte libre (7) et on remarque que le sens de rotation tend toujours à plaquer la masselotte libre (7) contre la corde (1) et contre la surface d'appui basse (21), la masselotte libre (7) ne peut donc pas engendrer de blocage. Lors d'une descente contrôlée la masselotte libre (7) roule sur la corde (1) et tourne sur elle-même sur la surface d'appui basse (21), mais son sens de rotation étant inverse, la masselotte libre (7) tend à s'écarter de la corde (1) fixe vers la surface d'appui inclinée (6). On comprend que lors d'une descente contrôlée l'organe de pression (8) va maintenir une pression sur la masselotte libre (7) afin de la positionner toujours en contact avec la corde (1) et en bas de la cavité (5) contre la surface d'appui basse (21), la masselotte libre (7) va donc rouler sur la corde (1), déraper sur la surface d'appui basse (21) et sur l'organe de pression (8) sans occasionner de blocage. Le dérapage de la masselotte libre (7) sur la surface d'appui basse (21) et sur l'organe de pression (8) se comprend car d'une part l'adhérence de la corde (1) sur la masselotte libre (7) est plus importante que l'adhérence des zones de contact de l'organe de pression (8) et de la surface d'appui basse (21), de part la taille des surfaces de contact et de part la nature des matériaux, et d'autre part la direction de la pression de l'organe de pression (8) sur la masselotte libre (7) étant vers la corde (1) et vers la surface d'appui basse (21) donc à l'opposé de la surface d'appui inclinée (6).

On comprend encore que lors d'une chute de l'utilisateur, le dispositif en mode « antichute suiveur », va provoquer une accélération de la circulation de la corde (1) dans le dispositif, donc l'accélération en rotation de la masselotte libre (7) ce qui engendre une augmentation de frottement sur l'organe de pression (8) ce qui entraîne de ce fait le déplacement de la masselotte libre (7) vers le haut de la cavité (5) en repoussant l'organe de pression (8) puis ladite masselotte libre (7) va rouler sur la surface d'appui inclinée (6) jusqu'au blocage de la corde (1) entre ladite masselotte libre (7) et la surface d'appui (4). L'organe de pression (8) donne une grande fiabilité au dispositif même si il est employé avec différents diamètres de corde.

Dans une autre version du dispositif, on peut facilement imaginer le réglage de la force de l'organe de pression (8) en ajustant la tension du ressort (24) en positionnant le point d'attache fixe (23) sur un excentrique. De ce fait, on pourra grâce à ce dit excentrique, régler la vitesse à laquelle le dispositif en mode « antichute suiveur » va bloquer la corde (1).

La dimension, la forme et l'état de surface de la masselotte libre (7) conditionnent les autres paramètres du dispositif. Une masselotte libre de forme triangulaire en vue de côté, comportant un train de roulement entre la dite masselotte libre et la surface d'appui inclinée est une autre façon de réaliser le système de blocage du dispositif ; Ainsi on peut donc imaginer de nombreux modes de réalisation selon les caractéristiques de ladite invention, mais un état de surface lisse de la masselotte libre (7) sera préférable pour ne pas détériorer les cordes.

La figure 4 est une coupe partielle du dispositif en mode « bloqueur ».

L'organe de poussée (9) solidaire du levier (18) extérieur est représenté en position active, l'utilisateur est libre de se déplacer en montée et le dispositif occasionnera le blocage de la corde (1) dans le sens de la descente. L'organe de poussée (9) étant solidaire au levier (18) (représenté en pointillés sur la figure 2), il est donc en position active lorsqu'il est libre de pivoter sur l'axe (20), afin de pousser la masselotte libre (7) contre la corde (1) et contre la surface d'appui inclinée (6), grâce à la force d'un ressort de traction (25). Ce dit ressort de traction (25) possède une force suffisamment importante afin que la masselotte libre (7) repousse l'organe de pression (8) et vienne franchement en butée contre la corde (1) et contre la surface d'appui inclinée (6). L'organe de poussée (9) solidaire du levier (18) est en position inactive comme représenté figure 3, lorsque le levier (18) est retenu sous le cran escamotable (19), comme représenté sur la figure 2. Il faut donc activer manuellement le levier (18) pour passer du mode « antichute suiveur » au mode « bloqueur ».

La figure 5 est une coupe partielle du dispositif en mode « descendeur », c'est-à-dire, lorsque l'utilisateur est suspendu à la corde (1) grâce au blocage du dispositif soit après une chute, soit lors d'une descente en rappel.

On voit la masselotte libre (7) en position bloquée, le mousqueton d'attache (12) partiellement représenté avec une flèche indiquant la direction des efforts sur le dispositif, et on voit que la corde (1) est enroulée autour de la partie de frottement (26) du dispositif.

En effet, le trou d'attache (28) dans le corps (2) du dispositif étant en dessus du système de blocage lorsque le dispositif est en position d'utilisation pour une montée (figures 1, 2, 3 et 4), il entraîne le basculement du dispositif au niveau de l'extrémité arrondie (27) de la partie de frottement (26) lors du blocage de la corde (1). La corde (1) se trouve enroulée autour de la partie de frottement (26), ce qui augmente les frottements, facilite le contrôle de la descente en rappel et use moins les cordes.

On voit le levier (10) replié, et en pointillé, on voit le levier (10) en train de débloquer la masselotte libre (7) engendrant ainsi le glissement de la corde (1) donc la descente de l'utilisateur.

Les figures 3,4,5 ont été expliquées lorsque le dispositif est utilisé comme antichute, mais il fonctionne de la même manière lorsqu'il est utilisé pour l'assurage d'une autre personne, dans ce cas le dispositif est fixe et la corde (1) est mobile.

La figure 6 est une vue en coupe représentant un autre mode de réalisation de l'organe de pression (8), les autres pièces n'étant pas représentées pour plus de clarté.

Dans ce mode de réalisation on voit l'organe de pression (8), cette fois articulé au point (30), appuyant de part et d'autre de la masselotte libre (7) sur l'axe (29) par l'effort d'un ressort de traction (31) permettant ainsi à la masselotte libre (7) d'être toujours en contact avec la corde (1). On remarque que le dit axe (29) est libre en rotation par rapport à la masselotte libre (7) cette dernière étant une couronne comportant un trou central environ trois fois plus grand que le diamètre de l'axe (29).On remarque aussi que l'organe de ' pression (8) comporte une forme permettant de maintenir l'axe (29) dans une position définie et que cette dite forme est prolongée d'une partie inclinée (32) cette dernière permettant de maintenir l'axe (29) vers le bas ce qui permet donc à la masselotte libre (7) de ne pas toucher la surface d'appui inclinée (6) lors de la circulation contrôlé de la corde (1). Ce mode de réalisation de l'organe de pression (8) permet de fiabiliser le dispositif car le fait que l'organe de pression (8) appui sur l'axe (29), cela diminue les frottements sur l'organe de pression (8) et on peut donc augmenter la force du ressort (31) ce qui permet un excellent contact de la masselotte libre (7) sur la corde (1). De plus le fait que la masselotte libre (7) soit une couronne, augmente la sensibilité de contact entre la dite masselotte et la corde (1), ce qui permet d'accentuer la partie inclinée (32) du dit organe de pression fiabilisant ainsi la circulation contrôlée de la corde (1) et évitant le blocage intempestif de la corde. Dans un autre mode de réalisation de la masselotte libre (7) non représenté, cette dernière peut comporter une masse décentrée permettant d'optimiser le dispositif comme expliquer ci-dessus.

## Revendications

1. Dispositif antichute suiveur utilisé avec une corde (1) de sécurité destiné à sécuriser une personne, comportant :
- un corps (2) équipé d'un système de blocage occupant soit une position active de blocage de la corde (1) lors de la circulation rapide de ladite corde (1) dans le dispositif engendré par exemple par une chute, soit une position inactive de déblocage autorisant la circulation contrôlée de la corde (1) dans le dispositif correspondant à la progression d'une personne dans le sens de la montée, ou dans le sens opposé lors d'une descente contrôlée
- des moyens d'attaches pour la liaison du corps (2) du dispositif à un baudrier d'assurance le système de blocage comportant :
- d'un coté de la corde (1) au moins une surface d'appui (4) de la corde (1)
- de l'autre coté de la corde (1) au moins une cavité (5) contenant en partie basse au moins une masselotte libre (7) et formant en partie haute au moins une surface d'appui inclinée (6) vers la corde (1), la masselotte libre (7) étant apte lors de la circulation rapide de la corde (1) à se déplacer vers la surface d'appui inclinée (6) jusqu'au blocage de la corde (1) entre ladite masselotte libre (7) et la surface d'appui (4) **caractérisé en ce que** le système de blocage est en outre muni d'un organe de pression (8) permettant, lors de la circulation contrôlée de la corde (1), à la masselotte libre (7) d'être toujours en contact avec ladite corde (1) et de rester dans ladite partie basse de la cavité (5) sans toucher la surface d'appui inclinée (6), quelque soit l'inclinaison de la corde (1) et quelque soit la position du dispositif.

2. Dispositif selon la revendication 1, **caractérisé en ce que** l'organe de pression (8) appuie sur un axe (29) permettant la rotation de la masselotte libre (7) sur elle-même.

3. Dispositif selon la revendication 2 **caractérisé en ce que** le dit axe (29) est libre en rotation par rapport à la masselotte libre (7) cette dernière étant une couronne.

4. Dispositif selon l'une quelconque des revendications précédentes, **caractérisé en ce que** la masselotte libre (7) comporte une masse décentrée.

5. Dispositif selon l'une quelconque des revendications précédentes, **caractérisé en ce que** le système de blocage comporte un train de roulement situé entre la masselotte libre (7) et la surface d'appui inclinée (6), ladite masselotte libre (7) comportant au moins une surface apte à recevoir le dit train de roulement.

6. Dispositif selon l'une quelconque des revendications précédentes, **caractérisé en ce que** la masselotte libre (7) a un état de surface lisse.

7. Dispositif selon l'une quelconque des revendications précédentes, **caractérisé en ce que** le système de blocage est muni d'un levier (10) permettant de débloquer ladite masselotte libre (7) lorsque la elle est en position bloquée contre la corde (1), même lorsque cette dernière est sous charge.

8. Dispositif selon l'une quelconque des revendications précédentes, **caractérisé en ce que** le système de blocage est muni d'un organe de poussée (9) activé ou désactivé manuellement permettant dans sa position active à la masselotte libre (7) d'être en contact avec la corde (1) et avec la surface d'appui inclinée (6).

9. Utilisation du dispositif selon l'une quelconque des revendications précédentes pour sécuriser une autre personne, le dispositif est alors attaché à une personne qui réalise l'assurage, en accompagnant la circulation dans le dispositif de la corde mobile reliée à l'autre personne.

## Claims

1. A follower fall arrest device for use with a safety rope (1) to ensure the safety of a person and comprising:
- a body (2) equipped with a blocking system in either an active engaged position that blocks rope (1) during rapid movement of said rope (1) in the device caused for instance by a fall, or a disengaged position allowing controlled movement of rope (1) in the device, corresponding to the upward movement of a person, or in the opposite direction during controlled downward movement
- fastening means for connecting body (2) of the device to a safety harness, the blocking system comprising:
- on one side of rope (1) at least one surface (4) on which rope (1) bears,
- on the other side of rope (1) at least one cavity (5) containing in its lower part at least one free-moving counterweight (7) that, during rapid movement of rope (1), will move towards inclined bearing surface (6) until rope (1) blocks between said free-moving counterweight (7) and bearing surface (4),
**characterised in that** the blocking system is also equipped with a pressure device (8) so that, during controlled movement of rope (1), free-moving counterweight (7) is always in contact with said rope (1) and remains in said lower part of cavity (5) without touching inclined bearing surface (6), whatever the inclination of rope (1) and whatever the position of the device.

2. Device according to claim 1, **characterised in that** pressure device (8) bears on spindle (29) enabling free-moving counterweight (7) to rotate on its own axis.

3. Device according to claim 2, **characterised in that** said spindle (29) rotates freely relative to free-moving counterweight (7), the latter consisting of a crown.

4. Device according to any one of the above claims, **characterised in that** free-moving counterweight (7) is equipped with an off-centred weight.

5. Device according to any one of the above claims, **characterised in that** the blocking system consists of a running gear positioned between free-moving counterweight (7) and inclined bearing surface (6), said free-moving counterweight (7) having at least one surface capable of receiving said running gear.

6. Device according to any one of the above claims, **characterised in that** free-moving counterweight (7) has a smooth surface.

7. Device according to any of the previous claims, **characterised in that** the blocking system is equipped with a lever (10) enabling said free-moving counterweight (7) to be released when in blocked position against rope (1), even when the latter is supporting a load.

8. Device according to any of the above claims, **characterised in that** the blocking system is equipped with a thrust device (9) that can be engaged or disengaged manually so that in its engaged position it enables free-moving counterweight (7) to be in contact with rope (1) and with the inclined bearing surface (6).

9. Use of the device according to any one of the previous claims in order to render safe another person, the device then being attached to a person carrying out belaying, by accompanying the movement in the device of mobile rope attached to the other person.

## Patentansprüche

1. Absturzsicherungsvorrichtung mit Führung und Sicherheitsseil (1) zur Sicherung einer Person, bestehend aus
- einem Körper (2) mit Blockiervorrichtung, der sich entweder in einer aktiven Position befindet, in der das Seil (1), wenn das Seil (1) sich in der Vorrichtung schnell bewegt, wie es zum Beispiel bei einem Sturz der Fall ist, blockiert wird, oder in einer inaktiven Position, in der es nicht blockiert wird und bei der die kontrollierte Bewegung des Seils (I) in der Vorrichtung, entsprechend der Bewegung einer Person in Richtung Aufstieg, oder in die entgegengesetzte Richtung bei einem kontrollierten Abstieg, möglich ist,
- Befestigungsmitteln zur Verbindung des Körpers (2) der Vorrichtung mit einem Sicherheitsgurt, wobei das Blockiersystem aus folgenden Elementen besteht:
- an einem Ende des Seils (1) mindestens eine Auflagefläche (4) des Seils (1),
- am anderen Ende des Seils (1) mindestens einer Aufnahme (5), die im unteren Bereich mindestens ein freies Gewicht (7) und im oberen Bereich mindestens eine, in Richtung Seil (1) geneigte Anlagefläche (6) besitzt, wobei sich das freie Gewicht (7) bei einer schnellen Bewegung des Seils (1) in Richtung der geneigten Anlagefläche (6) bewegen kann, bis das Seil (1) zwischen dem freien Gewicht (7) und der Anlagefläche (4) blockiert ist,
**gekennzeichnet dadurch, dass** das Blockiersystem außerdem ein Druckorgan (8) besitzt, das dem freien Gewicht (7) ermöglicht, bei einer kontrollierten Bewegung des Seils (1) in ständigem Kontakt mit dem Seil (1) und im unteren Bereich der Aufnahme (5) zu bleiben, ohne die geneigte Anlagefläche (6) zu berühren, unabhängig von der Neigung des Seils (1) und von der Position der Vorrichtung.

2. Vorrichtung gemäß Patentanspruch 1, **gekennzeichnet dadurch, dass** das Druckorgan (8) auf eine Achse (29) drückt, welche das freie Gewicht (7) um sich selbst drehen kann.

3. Vorrichtung gemäß Patentanspruch 2, **gekennzeichnet dadurch, dass** die Achse (29) in Bezug auf das freie Gewicht (7) frei drehbar ist und letzteres eine Krone ist.

4. Vorrichtung gemäß einem der vorstehenden Patentansprüche, **gekennzeichnet dadurch, dass** das freie Gewicht (7) eine exzentrische Masse besitzt.

5. Vorrichtung gemäß einem der vorstehenden Patentansprüche, **gekennzeichnet dadurch, dass** das Blockiersystem zwischen dem freien Gewicht (7) und der geneigten Anlagefläche (6) ein Laufwerk besitzt, und das freie Gewicht (7) mindestens eine zur Aufnahme des genannten Laufwerks geeignete Fläche hat.

6. Vorrichtung gemäß einem der vorstehenden Patentansprüche, **gekennzeichnet dadurch, dass** das freie Gewicht (7) einen glatten Oberflächenzustand besitzt.

7. Vorrichtung gemäß einem der vorstehenden Patentansprüche, **gekennzeichnet dadurch, dass** das Blockiersystem einen Hebel (10) besitzt, mit dem das freie Gewicht (7) gelöst werden kann, wenn es in der Stellung ist, in der es gegen das Seil (1) blockiert ist, auch wenn letzteres unter Last ist.

8. Vorrichtung gemäß einem der vorstehenden Patentansprüche, **gekennzeichnet dadurch, dass** das Blockiersystem ein Stossorgan (9) besitzt, das von Hand aktiviert oder deaktiviert werden kann und in seiner aktiven Position dem freien Gewicht (7) den Kontakt mit dem Seil (1) und der geneigten Anlagefläche (6) ermöglicht.

9. Verwendung der Vorrichtung gemäß einem der vorstehenden Patentansprüche zur Sicherung einer anderen Person, wobei die Vorrichtung an einer Person befestigt ist, welche die Sicherung ausführt und die Bewegung des mit der anderen Person verbundenen beweglichen Seils in der Vorrichtung begleitet.
